# EUROPÄISCHE PATENTANMELDUNG

(11) **EP 1 769 913 A2**
(43) Veröffentlichungstag der Anmeldung: **04.04.2007**
(21) Anmeldenummer: 06020554.9
(22) Anmeldetag: 29.09.2006
(51) Int. Cl.: B41F 7/10, B41F 7/02, B41F 7/04

(54) **Rotationsdruckmaschine mit ersten und zweiten Seitenwandelementen**

(30) Priorität: 29.09.2005 DE 102005046791
(71) Anmelder: Maschinenfabrik Wifag, 3001 Bern (CH)
(72) Erfinder: Miescher, Andres, 3322 Urtenen (CH)
(74) Vertreter: Wess, Wolfgang

(57) **Zusammenfassung**

Rotationsdruckmaschine, vorzugsweise Rollenrotationsdruckmaschine,
a) mit einem ersten Druckwerk mit wenigstens einem ersten Übertragungszylinder (2) und einem zweiten Übertragungszylinder (2), die miteinander oder je mit einem weiteren Übertragungszylinder (2) einen Druckspalt bilden, je Übertragungszylinder (2) einem zugeordneten Formzylinder (1) und je Formzylinder (3) eine diesem zugeordnete Farbauftragseinrichtung (3),
b) mit einem zweiten Druckwerk mit wenigstens einem Zentralzylinder (5) und einem dritten, einem vierten und einem fiinften Übertragungszylinder (2), die jeder mit dem Zentralzylinder (5) einen Druckspalt bilden, je Übertragungszylinder (2) einem zugeordneten Formzylinder (1) und je Formzylinder (3) eine diesem zugeordnete Farbauftragseinrichtung (3),
c) mit einem ersten Seitenwandelement (10) für die Lagerung des ersten Druckwerkes, mit Lageraufnahmen (1a, 2a, 2b, 3a) für die Lagerung des ersten Übertragungszylinders (2), des zweiten Übertragungszylinders (2) und der zugeordneten Formzylinder (1) und Farbauftragseinrichtungen (3),
d) und einem zweiten Seitenwandelement (11) für die Lagerung des zweiten Druckwerkes, mit Lageraufnahmen (1a, 2a, 2b, 2c, 3a) für die Lagerung des dritten Übertragungszylinders (2), des vierten Übertragungszylinders (2), des fünften Übertragungszylinders (2) und der zugeordneten Formzylinder (1) und Farbauftragsvorrichtungen,
e) wobei die beiden Seitenwandelemente (10, 11) zumindest im Wesentlichen je die gleichen Außenkonturen haben,
f) und wobei das erste Seitenwandelement (10) und das zweite Seitenwandelement (11) je eine Lageraufnahme (1a, 3a) für die Formzylinder (1) oder die Farbauftragseinrichtungen (3) an gleicher Position aufweisen.

## Beschreibung

Die Erfindung betrifft eine Rotationsdruckmaschine, vorzugsweise eine Rollenrotationsdruckmaschine für den Zeitungsdruck mit ersten und zweiten Seitenwandelementen zur Aufnahme unterschiedlicher Druckwerkstypen, eine Kombination der ersten und zweiten Seitenwandelemente für unterschiedliche Druckwerkstypen und ein Verfahren zur Herstellung der Seitenwände.

Beim Bau von Rotationsdruckmaschinen, vorzugsweise Rollenrotationsdruckmaschinen für ein bestimmtes Druckformat, wird beim Konstruieren einer Brückenwand bzw. eines Seitenwandelements das Druckformat insofern berücksichtigt, dass zunächst die variierenden Positionen der Übertragungszylinder und davon abhängig die Position der Formzylinder, der Farbauftragseinrichtungen und der Feuchtwerke bestimmt werden. Druckwerk-Seitenwandelemente sind im Regelfall Einzelelemente, die für jedes Druckwerk individuell bearbeitet werden.

Die flexible Verwendung von Seitenwandelementen, sowohl für ein Druckwerk mit zwei miteinander einen Druckspalt bildenden Druckzylindem, z.B. eine Gummi-Gummi-Anordnung, als auch für Satellitendruckwerke, z.B. eine Gummi-Stahl-Anordnung, wurde bei bisherigen Konstruktionen wenn überhaupt nur teilweise berücksichtigt. Dies gilt insbesondere bei Druckmaschinen mit mehreren Drucktürmen.

Die DE 103 15 196 A1 beschreibt Druckeinheiten mit mindestens zwei Paaren von jeweils zwei Zylindern, wobei die Zylinder zweier diametral gegenüber liegender Paare so angeordnet sind, dass deren Rotationsachsen zusammen mit der Rotationsachse des Druckzylinders in Druck-An-Stellung in einer gemeinsamen Ebene liegen. Durch die Anordnung der Farb- und Feuchtwerke wird eine hochsymmetrische Bauweise der Druckeinheit erreicht, was sowohl für die Planung und Fertigung als auch die Bedienung der Druckwerke von Vorteil ist.

Die DE 103 15 869 A1 beschreibt ein Druckwerk zum zweiseitigen Bedrucken einer Materialbahn. Dabei ist es erklärtes Ziel ein 4+4-Druckwerk zu schaffen, das ohne Übertragungszylinder auskommt. Dies wird erreicht, indem an einen mit einem Gummituch ausgestatteten Gegendruckzylinder mehrere Plattenzylinder mit Di-Litho-Druckplatten angestellt werden können, wodurch alle Farben des Vierfarbdruckes im Di-Litho-Verfahren aufgedruckt werden. Da pro Seite des Bedruckstoffes ein solches Druckwerk benötigt wird, wird ein solches Doppeldruckwerk in zwei modulartig aufgebaute Druckeinheiten aufgeteilt, d.h. jedes Modul weist vier Plattenzylinder auf.

Es ist Aufgabe der vorliegenden Erfindung, die Konstruktionszeit von Rotationsdruckmaschinen, speziell Rollenrotationsdruckmaschinen mit Drucktürmen mit unterschiedlichen Druckwerken zu reduzieren und dadurch die Herstellungskosten zu senken.

Gelöst wird diese Aufgabe durch die unabhängigen Ansprüche.

Beansprucht wird eine Rotationsdruckmaschine, vorzugsweise Rollenrotationsdruckmaschine, mit einem ersten und einem zweiten Druckwerk. Dabei weist das erste Druckwerk wenigstens einen ersten Übertragungszylinder und einen zweiten Übertragungszylinder auf, die miteinander oder je mit einem weiteren Übertragungszylinder einen Druckspalt bilden, und wenigsten einen Formzylinder, sowie eine diesem zugeordnete Farbauftragsvorrichtung. Dieses erste Druckwerk wird in einem ersten Seitenwandelement gelagert. Wenn im folgenden Text von einem ersten Druckwerk die Rede ist, handelt es sich immer um einen Druckwerkstyp ohne Zentralzylinder, beispielsweise um ein V- oder ein H-Druckwerk.

Das zweite Druckwerk weist wenigstens einen Zentralzylinder, einen dritten Übertragungszylinder, einen vierten Übertragungszylinder und einen fünften Übertragungszylinder auf, wobei jeder der Übertragungszylinder mit dem Zentralzylinder einen Druckspalt bildet, wobei jedem der Übertragungszylinder ein Formzylinder zugeordnet ist und diesem wiederum eine Farbauftragsvorrichtung. Das zweite Druckwerk, vorzugsweise nur ein Teil des zweiten Druckwerks, wird in einem zweiten Seitenwandelement gelagert. Als zweite Druckwerke werden im folgenden Text ausschließlich Druckwerkstypen bezeichnet, die einen Zentralzylinder aufweisen, beispielsweise 9er- oder 10er-Satellitendruckwerke.

Bei dem ersten Druckwerk handelt es sich um ein Druckwerk in dessen Druckspalt eine Bedruckstoffbahn beidseitig mit Farbe bedruckbar ist, bevorzugt um ein Gummi-Gummi-Druckwerk, das wenigstens einen ersten Übertragungszylinder und einen zweiten Übertragungszylinder aufweist. Das erfindungsgemäße Druckwerk kann für sich allein stehen oder mit einem zweiten Druckwerk gleicher Bauart zusammenarbeiten. In diesem Fall ist es möglich, dass beide Druckwerke identisch aufgebaut sind, d.h. dass in beiden Druckwerken die den Übertragungszylindern zugeordneten Formzylinder, Farbauftragseinrichtungen oder Feuchtwerke in die gleiche Richtung bauen. Dieser Aufbau wird oft als V-Druckwerk bezeichnet. Die Bedruckbahn wird auf direktem Weg vom Druckspalt des einen ersten Druckwerkes zum Druckspalt des weiteren ersten Druckwerkes gefördert. Ein Zentralzylinder ist nicht vorhanden.

Bevorzugt ist die Bildung von so genannten H-Druckwerken aus zwei ersten Seitenwandelementen, bei denen die beiden ersten Druckwerke so übereinander angeordnet sind, dass sich die jeweiligen Übertragungszylinder, der erste Übertragungszylinder und der zweite Übertragungszylinder, direkt gegenüber stehen und die Formzylinder, Farbauftragseinrichtungen und Feuchtwerke in entgegengesetzte Richtungen bauen. Das heißt, eines der zwei Druckwerke ist im Verhältnis zu dem anderen um seine Flächenzentralachse um 180° gedreht. Beide Druckwerke werden dann an einer Trennlinie so zusammengesetzt, dass die vier Übertragungszylinder die Mitte eines H-Druckwerks bilden. Auch in dieser Konfiguration wird die Druckbahn auf direkten Weg von Druckspalt zu Druckspalt geleitet. Ein Zentralzylinder ist auch in diesem Ausführungsfall nicht vorhanden.

Besonders bevorzugt werden Drucktürme aus z.B. vier ersten Druckwerken gebildet, wobei die ersten beiden der Druckwerke und die letzten beiden der Druckwerke je eine H-Druckwerk bilden können.

Bei ersten Druckwerken gilt, dass bei ausschließlicher Nutzung von ersten Seitenwandelementen der Weg der Druckbahn direkt von einem Druckspalt eines ersten Druckwerkes zum nächsten Druckspalt eines ersten Druckwerkes führt und von dort zu einem weiteren Druckspalt eines ersten Druckwerkes und so weiter. In keinem der Fälle ist ein Zentralzylinder Bestandteil eines oder mehrerer oder aller der ersten Druckwerke.

Beim zweiten Druckwerk handelt es sich um ein Satellitendruckwerk, bei dem die Bedruckstoffbahn in dem zweiten Druckwerk nur einseitig mit wenigstens einer Farbe bedruckt wird. Jedes der zweiten Seitenwandelemente lagert wenigstens je einen dritten Übertragungszylinder, einen vierten Übertragungszylinder und einen fünften Übertragungszylinder, die den Übertragungszylindern zugeordneten dritten, vierten und fünften Formzylinder und diesen wiederum zugeordnete Farbauftragseinrichtungen oder Feuchtwerke. Eine Druckwerkwand, die alle Lageraufnahmen eines z.B. 9 Zylinder-Satelliten-Druckwerks baut, kann bevorzugt aus zwei zweiten Seitenwandelementen zusammengesetzt sein, wobei die beiden zweiten Seitenwandelemente an ihrem Zusammenstoß eine Trennlinie bilden.

Die Seitenwandelemente für die ersten Druckwerke als auch die Seitenwandelemente für die zweiten Druckwerke sind je einstückig gebildet, vorzugsweise sind sie je in einem Stück geformt.

Bei jedem Satellitendruckwerk kann die Lageraufnahme des wenigstens einen Satellitenzylinders, der aus seiner zentralen Position nicht verstellbar gelagert ist, einem der zweiten Seitenwandelemente, die die Druckwerkswand bilden, zugeordnet sein. Es ist aber ebenso denkbar, wenn auch wenig bevorzugt, dass die Lageraufnahme des Satellitenzylinders auf der Trennlinie der beiden die Druckwerkwand bildenden zweiten Seitenwandelemente liegt. In diesem Fall wäre auf beiden Seitenwandelementen jeweils ein Teil der Lageraufnahme für den Zentralzylinder gebildet.

Eine Trennlinie von ersten Seitenwandelementen die z.B. ein H-Druckwerk bilden, und eine Trennlinie von zweiten Seitenwandelementen, z.B. bei einer 9 Zylinder-Satelliten-Druckeinheit, kann sowohl horizontal als auch vertikal verlaufen. In bevorzugten Ausführungen verläuft die Trennlinie zwischen den ersten Seitenwandelementen und zweiten Seitenwandelementen im Wesentlichen horizontal. Das Wesen der Erfindung gilt aber ebenso für den Fall einer im Wesentlichen vertikal verlaufenden Trennlinie.

Die Farbauftragseinrichtung kann ein Farbwerk mit wenigsten einer, bevorzugt mehreren Farbwalzen sein, es kann sich aber auch um eine Anordnung ortsfester oder verfahrbarer Düsen, gelagert auf einer einzigen Achse, handeln, die Farbe direkt auf die Druckformen oder eine Farbübertragungswalze, die direkt auf die Druckformen wirkt, sprüht.

Die ersten und die zweiten Druckwerke werden von im Wesentlichen gleiche Außenkonturen aufweisenden Seitenwandelementen gelagert. Dabei lagert ein erstes Seitenwandelement das erste Druckwerk, ein zweites Seitenwandelement lagert das zweite Druckwerk. Sowohl das erste als auch das zweite Seitenwandelement werden entsprechend der zwei Seiten eines Druckwerkes in zwei Versionen hergestellt, wobei die zweite Version ein Spiegelbild der ersten ist. Diese Spiegelbildlichkeit betrifft in erster Linie die Lageraufnahmen, die Außenkontur des gespiegelten Seitenwandelements kann von der Außenkontur des Seitenwandelements abweichen.

Jedes der Seitenwandelemente bildet die Lageraufnahmen für alle Rotationskörper eines Druckwerkes, allenfalls mit Ausnahme einer Lageraufnahme für einen Zentralzylinder. Das heißt, dass auf jedem der ersten Seitenwandelemente alle Lageraufnahmen für wenigstens den ersten Übertragungszylinder, den zweiten Übertragungszylinder, den ersten Formzylinder, den zweiten Formzylinder und die diesen nachgeordneten Farb- und/oder Feuchtwerke vorhanden sind. Jedes der zweiten Seitenelemente weist die Lageraufnahmen für wenigstens den dritten Übertragungszylinder, den vierten Übertragungszylinder und den fünften Übertragungszylinder, den dritten Formzylinder, den vierten Formzylinder, den fünften Formzylinder und die diesen nachgeordneten Farb- und/oder Feuchtwerke auf, sowie eventuell die Lageraufnahme für den Zentralzylinder auf.

Bevorzugt weist das erste Seitenwandelement wenigstens eine Lageraufnahme zusätzlich zu den Lageraufnahmen für das erste Druckwerk auf. Dabei ist die wenigstens eine zusätzliche Lageraufnahme an gleicher Position vorgesehen und weist die gleiche Form auf, wie eine Lageraufnahme für die Übertragungszylinder des zweiten Druckwerkes. Das zweite Seitenwandelement weist ebenfalls bevorzugt wenigstens eine Lageraufnahme zusätzlich zu den Lageraufnahmen für das zweite Druckwerk auf. Dabei ist die wenigstens eine zusätzliche Lageraufnahme an der gleichen Position vorgesehen und weist die gleiche Form auf, wie eine Lageraufnahme für die Übertragungszylinder des ersten Druckwerkes.

In einer weiteren bevorzugten Ausführung weisen die ersten Seitenwandelemente zusätzlich die Lageraufnahmen für den dritten Übertragungszylinder, den vierten Übertragungszylinder und den fünften Übertragungszylinder an gleicher Position und in gleicher Form auf, die zweiten Seitenwandelemente zusätzlich die Lageraufnahmen für den ersten Übertragungszylinder und den zweiten Übertragungszylinder an gleicher Position und in gleicher Form auf.

Wenn sowohl die ersten und die zweiten Seitenwandelemente jeweils alle Lageraufnahmen für die ersten, zweiten, dritten, vierten und fünften Übertragungszylinder aufweisen, bedeutet das, dass sowohl die ersten als auch die zweiten Seitenwandelemente jeweils wenigstens eine Lageraufnahme zur Aufnahme von Übertragungszylindern mehr aufweisen, als sowohl bei der Konfiguration als erstes Druckwerk als auch bei der Konfiguration als zweites Druckwerk benötigt werden. Je nach Art des Druckwerkes, erstes oder zweites, werden dann jeweils unterschiedliche Bohrungen bzw. Lageraufnahmen für die Übertragungszylinder belegt sein, während in der gleichen Seitenwand in einer oder mehreren Lageraufnahme/n für die Übertragungszylinder kein Rotationskörper gelagert wird. Es wird folglich immer nur eine Teilbelegung der in den ersten und zweiten Seitenwänden vorhandenen Lageraufnahmen für die Übertragungszylinder geben.

Dabei sind die Bohrungen für die Lageraufnahmen der Übertragungszylinder bevorzugt so angeordnet, dass von jeder Bohrung das Zentrum auf einem Kreis um einen zentralen Punkt des ersten Druckwerkes und des zweiten Druckwerkes liegt, wobei es besonders bevorzugt ist, wenn der zentrale Punkt des ersten Druckwerkes mit dem zentralen Punkt des zweiten Druckwerkes, beispielsweise der Rotationsachse des Zentralzylinders, zusammenfällt. Diese Anordnung der Bohrungen ermöglicht eine kleinstmögliche Dimensionierung der Seitenwandelemente bei ortgleichen Formzylindern für erste und zweite Druckwerke. Die Bohrungen oder einzelne der Bohrungen können aber auch, was weniger bevorzugt ist, innerhalb oder außerhalb des Kreises um den zentralen Punkt angeordnet sein.

In einer Weiterbildung der Seitenwandelemente sind sowohl die Lageraufnahmen der Übertragungszylinder, wenigstens eines Formzylinders und der zugeordneten Farbauftragseinrichtung des ersten Druckwerkes als auch die Lageraufnahmen des Formzylinders und der Farbauftragseinrichtung des zweiten Druckwerkes auf den ersten und zweiten Seitenwandelementen an gleicher Position ausgebildet.

Eine Farbauftragseinrichtung kann aus einer Führungsschiene bestehen, auf der ein oder mehrere Farbauftragselement/e, z.B. eine oder mehrere Düsen, entlang der Längsachse des Formzylinders oder einer Farbübertragungswalze geführt wird/werden oder aus einem Farbwerk mit wenigstens einer Farbwalze. In beiden Fällen ist es bevorzugt, dass die ersten Seitenwandelemente und die zweiten Seitenwandelemente die Lageraufnahme/n für die eine Führungsschiene oder die wenigstens eine Farbwalze des ersten Druckwerkes und die Lageraufnahme/n für die eine Führungsschiene oder die wenigstens eine Farbwalze des zweiten Druckwerkes an gleicher Position bilden.

Neben der Farbauftragseinrichtung kann jedem Formzylinder des ersten und des zweiten Druckwerkes ein Feuchtwerk zugeordnet sein. Das Feuchtwerk kann aus einer Sprühvorrichtung bestehen, die sich entlang des Formzylinders erstreckt und Feuchtigkeit abschnittsweise oder über die gesamte Länge des Formzylinders direkt auf den Formzylinder oder eine Feuchtigkeitsübertragungswalze sprüht. Das Feuchtwerk kann aus wenigstens einer, bevorzugt mehreren Feuchtwalzen bestehen. In jedem Fall ist es bevorzugt, wenn die Lageraufnahmen der Feuchtwerke des ersten Druckwerkes und die Lageraufnahmen der Feuchtwerke des zweiten Druckwerkes auf dem ersten bzw. zweiten Seitenwandelement ortgleiche Positionen haben.

In besonders bevorzugter Ausführung sind die Lageraufnahmen eines Formzylinders, der diesem zugeordneten Farbauftragseinrichtung und des zugeordneten Feuchtwerks des ersten Druckwerkes und die Lageraufnahmen des Formzylinders, der diesem zugeordneten Farbauftragseinrichtung und des zugeordneten Feuchtwerkes des zweiten Druckwerkes auf dem ersten und zweiten Seitenwandelement jeweils an gleichen Positionen.

Es ist auch möglich, wenn auch wenig bevorzugt, dass jeweils zwei Seitenwandelemente, die gemeinsam eine Druckwerkseitenwand bilden, in einem Stück gefertigt werden.

Der Aufbau der Drucktürme für erste Druckwerke aus ersten Seitenwandelementen und für zweite Druckwerke aus zweiten Seitenwandelementen führt dazu, dass sich der Weg der Bedruckstoffbahn durch den jeweiligen Druckturm verkürzt. Gleichzeitig wird die Zugänglichkeit zu den Rotationskörpern vereinheitlicht und allein dadurch werden bereits die Bedingungen für Wartung und Instandhaltung verbessert.

Zur Herstellung der beanspruchten Seitenwandelemente werden Metallplatten in einem Bearbeitungszentrum mit eigenem Werkzeugmagazin und mit eigenem Koordinatensystem eingespannt und bearbeitet. Wird ein erstes Seitenwandelement in das Bearbeitungszentrum eingespannt und bearbeitet, so werden an im Koordinatensystem des Bearbeitungszentrums vorgegebener Position Lageraufnahmen für wenigstens einen ersten Übertragungszylinder, einen zweiten Übertragungszylinder, diesen zugeordnete Formzylinder und Farbauftragseinrichtung und/oder Feuchtwerke gebildet. Wird ein zweites Seitenwandelement eingespannt und bearbeitet, so werden an im Koordinatensystem des Bearbeitungszentrums vorgegebener Position Lageraufnahmen für wenigstens einen dritten Übertragungszylinder, einen vierten Übertragungszylinder und einen fünften Übertragungszylinder gebildet, sowie die Lageraufnahmen für die zugeordneten Formzylinder und Farbauftragseinrichtungen und/oder Feuchtwerke. Zusätzlich kann bei Seitenwandelementen für zweite Druckwerke die Lageraufnahmen für den wenigstens einen Zentralzylinder gebildet werden.

Bevorzugt ist es, wenn möglichst viele, idealer Weise sämtlich der Lageraufnahmen für Formzylinder, Farbauftrageinrichtungen und Feuchtwalzen des ersten und des zweiten Druckwerkes ortgleiche Positionen auf den ersten und zweiten Seitenwandelementen haben. Mit wachsender Anzahl ortgleicher Lageraufnahmen erhöht sich der Standardisierungsgrad der ersten und zweiten Seitenwandelemente. Der Konstruktions- und Herstellungsaufwand reduziert sich, der Zeitgewinn bei der Herstellung und der Kostenvorteil erhöhen sich.

Ebenso wirkt sich die Festlegung der Positionen möglichst zahlreicher Lageraufnahmen für gleiche Elemente, wie Formzylinder, Farbauftragseinrichtung, Feuchtwerk eines Druckwerkes auf den ersten und zweiten Seitenwandelementen in einem gemeinsamen Koordinatensystem vorteilhaft auf die Planung und Konstruktionszeit neuer Maschinen aus und kann die Erstellungszeit und somit die Erstellungskosten einer neuen Anlage reduzieren.

Bei einem bevorzugten Herstellungsverfahren für Seitenwandelemente von Rotationsdruckmaschinen wird an dem ersten Seitenwandelement zusätzlich zu den Lageraufnahmen für den ersten Übertragungszylinder und den zweiten Übertragungszylinder wenigstens eine Lageraufnahmen für den dritten Übertragungszylinder oder den vierten Übertragungszylinder oder den fünften Übertragungszylinder, vorzugsweise sämtliche Lageraufnahmen für den dritten Übertragungszylinder und den vierten Übertragungszylinder und den fünften Übertragungszylinder gebildet. An dem zweiten Seitenwandelement wird zusätzlich wenigstens eine Lageraufnahme für den ersten Übertragungszylinder oder den zweiten Übertragungszylinder, vorzugsweise die Lageraufnahmen für den ersten Übertragungszylinder und den zweiten Übertragungszylinder gebildet.

Erste und zweite Seitenwandelemente, die alle Lageraufnahmen für den ersten bis fünften Übertragungszylinder aufweisen, können in der vorgefertigten Form ohne Unterschied zum Aufbau erster Druckwerke eingesetzt werden. Zur Bildung zweiter Druckwerke kann jedes dieser ersten und zweiten Seitenelemente mit der zusätzlichen Lageraufnahme für den wenigstens einen Zentralzylinder versehen werden und zum Aufbau beispielsweise eines Druckturms mit ausschließlich zweiten Druckwerken Verwendung finden. Dadurch wird ein Maximum an Standardisierung erreicht, was sich positiv auf die Kosten, die Konstruktionszeit und die Bauzeit auswirkt.

Beansprucht wird weiterhin die Kombination von Seitenwandelementen einer Rotationsdruckmaschine mit wenigstens einem ersten Seitenwandelement und einem zweiten Seitenwandelement. Das erste Seitenwandelement dient zur Lagerung eines ersten Druckwerkes mit einem ersten Übertragungszylinder und einem zweiten Übertragungszylinder, die miteinander oder je mit einem weiteren Übertragungszylinder einen Druckspalt bilden. Das erste Druckwerk weist je Übertragungszylinder einen Formzylinder und pro Formzylinder eine Farbauftragseinrichtung und vorzugsweise ein Feuchtwerk auf. Das zweite Seitenwandelement dient zur Lagerung eines zweiten Druckwerkes mit wenigstens einem Zentralzylinder und wenigstens einem dritten, einem vierten und einem fünften Übertragungszylinder, die jeder mit dem wenigstens einen Zentralzylinder einen Druckspalt bilden. Das zweite Druckwerk weist je einen dem dritten, vierten und fünften Übertragungszylinder zugeordneten Formzylinder und pro Formzylinder einer Farbauftragseinrichtung und vorzugsweise einem Feuchtwerk auf. Dabei weisen die ersten Seitenwandelemente und die zweiten Seitenwandelemente je eine Lageraufnahme für jeden der Formzylinder oder jede der Farbauftragseinrichtungen oder jedes der Feuchtwerke auf, wobei wenigstens die für einen der Formzylinder oder eine der Farbauftragseinrichtungen oder eines der Feuchtwerke vorgegebene Position der Lageraufnahme des ersten Seitenwandelements die gleiche ist, wie die für einen der Formzylinder oder eine der Farbauftragseinrichtungen oder eines der Feuchtwerke vorgegebene Position der Lageraufnahme des zweiten Seitenwandelements. Das erste Seitenwandelement kann zusätzlich wenigstens eine der Lageraufnahmen für die Übertragungszylinder des zweiten Druckwerkes und das zweite Seitenelement zusätzlich wenigstens eine der Lageraufnahmen für die Übertragungszylinder des ersten Druckwerkes aufweisen. Weiterhin kann nur das zweite Seitenwandelement zusätzlich eine Lageraufnahme für den Zentralzylinder bilden.

Bevorzugte Merkmale werden auch in den Unteransprüchen und deren Kombinationen beschrieben.

Nachfolgend werden Ausführungsbeispiele der Erfindung anhand von Figuren erläutert. An den Ausführungsbeispielen offenbar werdende Merkmale bilden je einzeln und in jeder Merkmalskombination die Gegenstände der Ansprüche und auch die vorstehend beschriebenen Ausführungen vorteilhaft weiter. Es zeigen:
- Figur 1:: schematische Darstellung erster und zweiter Druckwerke
- Figur 2:: Satellitendruckwerk mit Öffnung nach oben
- Figur 3:: Satellitendruckwerk mit Öffnung nach unten
- Figur 4:: Druckturm mit zwei Satellitendruckwerken
- Figur 5:: H-Druckwerk
- Figur 6:: Druckturm mit zwei H-Druckwerken

In Figur 1 ist ein Druckturm mit zwei Druckwerken, zwei Satellitendruckwerke mit je einem Zentralzylinder 5, dargestellt. Am Zentralzylinder 5 sind jeweils vier Übertragungszylinder 2 angestellt, denen wiederum je ein Formzylinder 1 zugeordnet ist. Jedes der Druckwerke weist zwei Seitenwandelemente 11 auf, die zusammen die Seitenwand eines Satellitendruckwerkes bilden. Die Seitenwandelemente 11 weisen die Lageraufnahmen 2a, 2b für einen ersten Übertragungszylinder 2, einen zweiten Übertragungszylinder 2, einen siebten Übertragungszylinder 2 und einen achten Übertragungszylinder 2 des ersten Druckwerkes und die Lageraufnahmen eines dritten, vierten, fünften und sechsten Übertragungszylinders 2a, 2b, 2c, 2d eines zweiten Druckwerkes auf. Mit Übertragungszylindern 2 belegt sind die Lageraufnahmen für das zweite Druckwerk, gekennzeichnet durch die Kreise im Vordergrund mit durchgezogen Linien. Nicht belegt sind in der Druckwerkswand die Lageraufnahmen 2a, 2b, 2c, 2d für vier weitere Übertragungszylinder 2, bzw. pro Seitewandelement zwei Lageraufnahmen 2a, 2b, 2c, 2d für zwei weitere Übertragungszylinder 2. Außerdem sind auf den Seitenwandelementen 11 die Lageraufnahmen 1a für vier ortfeste Formzylinder 1 gebildet, die mit den Übertragungszylinder 2 des zweiten Druckwerkes zusammenwirken. Schließlich ist noch eine Lageraufnahme 5a für den Zentralzylinder 5, in Figur 1 jeweils zur Hälfte in jeder der beiden Seitenwandelemente 11 eingebracht, mit dem darin gelagerten Zentralzylinder 5 zu sehen. Alternativ könnte der Zentralzylinder 5 nur in einer der beiden Seitenwandelemente 11, beispielsweise der oberen gebildet sein. Bevorzugt sind auch die Lageraufnahmen 3a, 4a der zugeordneten Farb- und Feuchtwerke 3, 4, die in der Figur 1 nicht gezeigt sind, an ortgleichen Stellen in die Seitenwandelemente 11 eingebracht. Die Bedruckstoffbahn wird dem Satellitendruckwerk von links zugeführt und verlässt das Druckwerk auf der gegenüber liegenden Seite.

Figur 1 zeigt aber auch einen Druckturm, der zwei Druckwerke, beispielsweise H-Druckwerke mit je zwei Gummi-Gummi-Druckwerken ohne Zentralzylinder aufweisen kann. Die vertikal durch den Druckturm verlaufende Linie zeigt in diesem Fall den Weg der Bedruckstoffbahn. Verwendung finden jetzt Seitenwandelement 10 zur Bildung erster Druckwerke. Belegt sind in diesem Fall die Lageraufnahmen 2a, 2b für die Übertragungszylinder 2, die im unteren Seitenwandelement 10 des unteren Druckwerkes mit durchgezogen Linien dargestellt sind, und im oberen Seitenwandelement 10 Lageraufnahmen 2a, 2b, die mit gestrichelten Linien dargestellt und im Hintergrund zu erkennen sind. Bevorzugt sind die Lager, die in den Lageraufnahmen 2a, 2b, 2c, 2d liegen, als Exzenter gebildet, wodurch ein Verschwenken der Übertragungszylinder 2 in eine Druckan- bzw. Druckabstellung möglich ist.

Die Seitenwandelemente 10 weisen bis auf die Lageraufnahme 5a für den Zentralzylinder 5 die ortgleichen Lageraufnahmen 1a, 2a, 2b, 2c, 2d, 3a, 4a wie die Seitenwandelemente 11 für die Übertragungszylinder 2, Formzylinder 1, die Farb- und die Feuchtwerke 3, 4 auf.

Die Seitenwandelemente 10 und die Seitenwandelemente 11 weisen alle Lageraufnahmen 2a, 2b, 2c, 2d für die Übertragungszylinder 2 eines ersten Druckwerkes und eines zweiten Druckwerkes auf. Das bedeutet, dass in jeder der Seitenwandelemente 10, 11 mehr Lageraufnahmen 2a, 2b, 2c, 2d vorhanden sind, als zum Aufbau des jeweiligen Druckwerkes erforderlich sind. Es wird bei dieser Ausbildung der Seitenwandelemente 10, 11 folglich immer nicht belegte Lageraufnahmen 2a, 2b, 2c, 2d geben, unabhängig davon, ob sie zum Aufbau eines ersten Druckwerkes oder zweiten Druckwerkes genutzt werden.

Der Umbau von einem Druckwerkstyp in den anderen bedeutet, die Übertragungszylinder 2 beispielsweise aus dem Gummi-Gummi-Druckwerk auszubauen und an den für das Satellitendruckwerk zu belegenden Lageraufnahmen 2a, 2b, 2c, 2d wieder einzusetzen. Gleichzeitig müsste in das Druckwerk der Satellitenzylinder 5 eingebaut werden. Für den Rückbau müsste der Zentralzylinder 5 entfernt werden und die Übertragungszylinderpaare 2 wieder in die für das Gummi-Gummi-Druckwerk vorgesehenen Lageraufnahmen 2a, 2b, 2c, 2d eingesetzt werden.

Wie man aus der Darstellung des unteren Druckwerkes ersehen kann, ist um den Zentralzylinder 5 ein Wirkkreis k gebildet, auf dem sich die Rotationsachsen aller Übertragungszylinder 2 und damit die Zentren der Lageraufnahmen 2a, 2b, 2c, 2d für diese Zylinder befinden. Auf diesem Wirkkreis k sind die Übertragungszylinder 2 so angeordnet, dass sie über einen festen und jeweils gleich großen Kreiswinkelbereich mit dem ihnen zugeordneten ortsfesten Formzylinder 1 in Wirkungseingriff stehen, egal ob sie die Position für ein beispielsweise 9 Zylinder-Satellitendruckwerk einnehmen oder die Position für ein beispielsweise Gummi-Gummi-H-Druckwerk. Dieser Aufbau ermöglicht eine möglichst kleine Dimensionierung der Seitenwandelemente 11, 12 unter der Prämisse ortfester Formzylinder.

Figur 2 und Figur 3 zeigen den weiteren Aufbau eines Satellitendruckzylinders bzw. eines zweiten Druckwerkes über die Formzylinder 1 hinaus. Gezeigt werden die Zentralzylinder 5 mit je vier mit dem Zentralzylinder 5 einen Druckspalt bildenden Übertragungszylindern 2, je Übertragungszylinder 2 ein zugeordneter Formzylinder 1, und je Formzylinder 1 je eine zugeordnete Farbauftragseinrichtung 3. Die Farbauftragseinrichtung 3 kann dabei aus einer feststehenden Welle bestehen, auf der wenigstens eine, bevorzugt mehrere Sprühvorrichtungen starr oder beweglich gelagert sind. Diese Sprühvorrichtungen bringen die Druckfarbe entweder direkt auf den Formzylinder 1 oder auf eine Farbübertragungswalze auf. Es kann sich aber auch um ein Farbwerk mit wenigstens einer, bevorzugt mehreren Farbwalzen handeln. In Figur 3 ist auch die Position der Lageraufnahmen 1a, 2a, 2b, 2c, 2d 3a, 5a für die Formzylinder 1, die Farbauftragseinrichtungen 3, die Übertragungszylinder 2 und den Zentralzylinder 5 eingezeichnet.

Nicht in den Figuren gezeigt sind den einzelnen Formzylindern 1 zugeordnete Feuchtwerke 4. Hierbei kann es sich um Feuchtwerke 4 mit wenigstens einer Feuchtwalze 6 handeln, es kann aber ebenso gut eine Sprüheinrichtung zum Einsatz kommen, die sich längs des Formzylinders 1 erstreckt und eine oder mehrere starre oder beweglich gelagerte Sprühvorrichtungen aufweist.

Figur 4 zeigt den Aufbau eines Druckturmes mit zwei Satellitendruckwerken. Zusätzlich zu den in den Figuren 2 und 3 gezeigten Farbauftragseinrichtungen 3 sind hier auch die Feuchtwerke 4 zu sehen. Die Druckwerke selbst zeigen allerdings keinen erfindungsgemäßen Aufbau.

Figur 5 zeigt ein H-Druckwerk, bestehend aus zwei ersten Druckwerken. In dünnen Linien sind die aufgrund der in den Seitenwandelementen 10 vorhandenen Lageraufnahmen 2a, 2b, 2c, 2d möglichen Positionen der Übertragungszylinder 2 gezeigt. Wie man erkennen kann, wird die Bedruckstoffbahn auf direktem, d.h. kürzestem Weg vom ersten Druckspalt zum zweiten Druckspalt geführt. Wie bereits in den Figuren 2 und 3 liegen auch in Figur 5 die Lageraufnahmen 2a, 2b, 2c, 2d für die Übertragungszylinder 2 auf dem nicht dargestellten Wirkkreis k, alle nachgeordneten Formzylinder 1, Farbauftragseinrichtungen 3 und (nicht gezeigt) Feuchtwerke 4 nehmen eine ortfeste Position ein. Angedeutet sind die Lageraufnahmen 1a, 2a, 2b und 3a.

Figur 6 zeigt einen Druckturm mit zwei H-Druckwerken, wobei hier die in Figur 5 nicht gezeigten Feuchtwerke 4 dargestellt sind. Alternativ könnten auch vier baugleiche V-Druckwerken den Druckturm bilden. Die fiktive Spitze des V kann dabei in oder entgegen der Laufrichtung der Bedruckstoffbahn ausgerichtet sein. Auch in dieser Abbildung ist klar zu erkennen, dass erste Druckwerke keinen Zentralzylinder 5 haben.

### Bezeichnungen

- 1: Formzylinder
- 2: Übertragungszylinder
- 3: Farbauftragseinrichtung
- 4: Feuchtwerk
- 5: Zentralzylinder
- 6: Feuchtwalze
- 7: Farbwalze
- 10: erstes Seitenwandelement
- 11: zweites Seitenwandelement
- 1a: Lageraufnahme Formzylinder
- 2a, b, c, d: Lageraufnahme Übertragungszylinder
- 3 a: Lageraufnahme Farbauftragseinrichtung
- 4a: Lageraufnahme Feuchtwerk
- 5a: Lageraufnahme Zentralzylinder
- 6a: Lageraufnahme Feuchtwalze
- 7a: Lageraufnahme Farbwalze
- k: Wirkkreis

## Patentansprüche

1. Rotationsdruckmaschine, vorzugsweise Rollenrotationsdruckmaschine,
a) mit einem ersten Druckwerk mit wenigstens einem ersten Übertragungszylinder (2) und einem zweiten Übertragungszylinder (2), die miteinander oder je mit einem weiteren Übertragungszylinder (2) einen Druckspalt bilden, je Übertragungszylinder (2) einem zugeordneten Formzylinder (1) und je Formzylinder (3) eine diesem zugeordnete Farbauftragseinrichtung (3),
b) mit einem zweiten Druckwerk mit wenigstens einem Zentralzylinder (5) und einem dritten, einem vierten und einem fünften Übertragungszylinder (2), die jeder mit dem Zentralzylinder (5) einen Druckspalt bilden, je Übertragungszylinder (2) einem zugeordneten Formzylinder (1) und je Formzylinder (3) eine diesem zugeordnete Farbauftragseinrichtung (3),
c) mit einem ersten Seitenwandelement (10) für die Lagerung des ersten Druckwerkes, mit Lageraufnahmen (1a, 2a, 2b, 3a) für die Lagerung des ersten Übertragungszylinders (2), des zweiten Übertragungszylinders (2) und der zugeordneten Formzylinder (1) und Farbauftragseinrichtungen (3),
d) und einem zweiten Seitenwandelement (11) für die Lagerung des zweiten Druckwerkes, mit Lageraufnahmen (1a, 2a, 2b, 2c, 3a) für die Lagerung des dritten Übertragungszylinders (2), des vierten Übertragungszylinders (2), des fünften Übertragungszylinders (2) und der zugeordneten Formzylinder (1) und Farbauftragsvorrichtungen,
e) wobei die beiden Seitenwandelemente (10, 11) zumindest im Wesentlichen je die gleichen Außenkonturen haben,
f) und wobei das erste Seitenwandelement (10) und das zweite Seitenwandelement (11) je eine Lageraufnahme (1a, 3a) für die Formzylinder (1) oder die Farbauftragseinrichtungen (3) an gleicher Position aufweisen.

2. Rotationsdruckmaschine nach Anspruch 1, wobei das erste Seitenwandelement (10) wenigstens eine Lageraufnahme (2a, 2b) zusätzlich zu den Lageraufnahmen für das erste Druckwerk aufweist und die wenigstens eine zusätzliche Lageraufnahme (2a, 2b) an der gleichen Position vorgesehen ist und die gleiche Form aufweist wie eine der Lageraufnahmen (2a, 2b, 2c) für die Übertragungszylinder (2) des zweiten Druckwerkes.

3. Rotationsdruckmaschine nach einem der vorgehenden Ansprüche, wobei das zweite Seitenwandelement (11) wenigstens eine Lageraufnahme (2a, 2b) zusätzlich zu den Lageraufnahmen für das zweite Druckwerk aufweist und die wenigstens eine zusätzliche Lageraufnahme (2a, 2b) an der gleichen Position vorgesehen ist und die gleiche Form aufweist wie eine der Lageraufnahmen (2a, 2b) für die Übertragungszylinder (2) des ersten Druckwerkes.

4. Rotationsdruckmaschine nach einem der vorgehenden Ansprüche, wobei das erste Seitenwandelement (10) zusätzlich zu den Lageraufnahmen (2a, 2b) für den ersten Übertragungszylinder (2) und den zweiten Übertragungszylinder (2) die Lageraufnahmen (2a, 2b, 2c) für den dritten, vierten und fünften Übertragungszylinder (2) des zweiten Seitenwandelements (11) aufweist.

5. Rotationsdruckmaschine nach einem der vorgehenden Ansprüche, wobei das zweite Seitenwandelement (11) zusätzlich zu den Lageraufnahmen (2a, 2b, 2c) für den dritten, vierten und fünften Übertragungszylinder (2) die Lageraufnahmen (2a, 2b) für den ersten und zweiten Übertragungszylinder (2) des ersten Seitenwandelements (10) aufweist.

6. Rotationsdruckmaschine nach einem der vorgehenden Ansprüche, wobei die ersten Druckwerke immer Druckwerke, beispielsweise Gummi-Gummi-V- oder H-Druckwerke, ohne einen Zentralzylinder (5) sind.

7. Rotationsdruckmaschine nach einem der vorgehenden Ansprüche, wobei die zweiten Druckwerke immer Druckwerke mit einem Zentralzylinder (5), beispielsweise 9er- oder 10er-Satelliten-Druckeinheiten, sind.

8. Rotationsdruckmaschine nach einem der vorgehenden Ansprüche, wobei der wenigstens eine Zentralzylinder (5) aus seiner zentralen Position nicht verstellbar gelagert ist.

9. Rotationsdruckmaschine nach einem der vorhergehenden Ansprüche, wobei das erste und das zweite Seitenwandelement (10, 11) je eine Lageraufnahme (1a, 3a) für die Formzylinder (1) und die Farbauftragseinrichtungen (3) an gleichen Positionen aufweisen.

10. Rotationsdruckmaschine nach einem der vorgehenden Ansprüche, wobei die Farbauftragseinrichtungen (3) je mehrere Farbwalzen (7) aufweisen und das erste und das zweite Seitenwandelement (10, 11) Lageraufnahmen (7a) für die mehreren Farbwalzen (7) an den gleichen Positionen aufweisen.

11. Rotationsdruckmaschine nach einem der vorgehenden Ansprüche, wobei den Formzylindern (1) je wenigstens ein Feuchtwerk (4) zugeordnet ist und das erste und das zweite Seitenwandelement (10, 11) wenigstens eine Lageraufnahme (4b) für das jeweilige Feuchtwerk (4) aufweist, die die gleiche Position auf dem ersten Seitenwandelement (10) und auf dem zweiten Seitenwandelement (11) einnimmt.

12. Rotationsdruckmaschine nach dem vorgehenden Anspruch, wobei die Feuchtwerke (4) je mehrere Feuchtwalzen (6) umfassen und das erste Seitenwandelement (10) und das zweite Seitenwandelement (11) Lageraufnahmen (6a) für jede der Farbwalzen (6) jeweils an gleicher Position aufweisen.

13. Rotationsdruckmaschine nach einem der vorgehenden Ansprüche, wobei jedem der Übertragungszylinder (2) ein Formzylinder (1), und jedem der Formzylinder (1) je wenigstens eine Farbauftragseinrichtung (3) und eine Feuchtwalze (4) zugeordnet ist, und die Lageraufnahmen (1a, 3a, 4a) jedes der Formzylinder (1), jeder der Farbauftragseinrichtungen (3) und jeder der Feuchtwalzen (4) jeweils gleiche Positionen auf dem ersten und zweiten Seitenwandelement (10, 11) haben.

14. Rotationsdruckmaschine nach einem der vorgehenden Ansprüche, wobei das zweite Seitenwandelement (11) zusätzlich zu der in Bezug auf das erste Seitenwandelement (10) wenigstens einen ortgleichen Lageraufnahme (1a, 3a, 4a) des Formzylinders (1) oder der Farbauftragseinrichtung (3) oder des Feuchtwerkes (4) eine Lageraufnahme (5a) für den Zentralzylinder (5) allein oder wenigstens zu einem Teil bildet.

15. Rotationsdruckmaschine nach dem vorgehenden Anspruch, wobei eine Seitenwand des zweiten Druckwerks aus zwei zweiten Seitenwandelementen (11) besteht und nur eines der zweiten Seitenwandelemente (11) die Lageraufnahme (5a) für den Zentralzylinder (5) bildet.

16. Rotationsdruckmaschine nach dem vorgehenden Anspruch, wobei zur Bildung der Seitenwand des zweiten Druckwerks die Seitenwandelemente (11) übereinander angeordnet sind, so dass sich eine zumindest im Wesentlichen horizontale Trennlinie ergibt.

17. Rotationsdruckmaschine nach einem der vorgehenden Ansprüche, wobei eine Seitenwand des ersten Druckwerks aus zwei ersten Seitenwandelementen (10) bestehen kann, die entweder übereinander oder nebeneinander angeordnet sind.

18. Kombination von Seitenwandelementen einer Rotationsdruckmaschine
a) mit wenigstens einem ersten Seitenwandelement (10) zur Lagerung eines ersten Druckwerkes mit einem ersten Übertragungszylinder (2) und einem zweiten Übertragungszylinder (2), die miteinander oder je mit einem weiteren Übertragungszylinder (2) einen Druckspalt bilden, je Übertragungszylinder (2) einem Formzylinder (1) und pro Formzylinder (1) einer Farbauftragseinrichtung (3) und vorzugsweise einem Feuchtwerk (4),
b) und wenigstens einem zweiten Seitenwandelement (11) zur Lagerung eines zweiten Druckwerkes mit einem Zentralzylinder (5) und wenigstens einem dritten, einem vierten und einem fünften Übertragungszylinder (2), die jeder mit dem Zentralzylinder (5) einen Druckspalt bilden, je einem dem dritten, vierten und fünften Übertragungszylinder (2) zugeordneten Formzylinder (1) und pro Formzylinder (1) einer Farbauftragseinrichtung (3) und vorzugsweise einem Feuchtwerk (4),
c) wobei die ersten Seitenwandelemente (10) und die zweiten Seitenwandelemente (11) je eine Lageraufnahme (1a, 3a, 4a) für jeden der Formzylinder (1) oder jede der Farbauftragseinrichtungen (3) oder jedes der Feuchtwerke (4) aufweisen
d) wobei wenigstens die für einen der Formzylinder (1) oder eine der Farbauftragseinrichtungen (3) oder eines der Feuchtwerke (4) vorgegebene Position der Lageraufnahme (1a, 3a, 4a) des ersten Seitenwandelements (10) die gleiche ist, wie die für einen der Formzylinder (1) oder eine der Farbauftragseinrichtungen (3) oder eines der Feuchtwerke (4) vorgegebene Position der Lageraufnahme (1a, 3a, 4a) des zweiten Seitenwandelements (11).

19. Kombination nach dem vorhergehenden Anspruch, wobei das erste Seitenwandelement (10) zusätzlich wenigstens eine der Lageraufnahmen (2a, 2b, 2c) für die Übertragungszylinder (2) des zweiten Druckwerkes und das zweite Seitenelement (11) zusätzlich wenigstens eine der Lageraufnahmen (2a, 2b) für die Übertragungszylinder (2) des ersten Druckwerkes aufweist.

20. Kombination nach einem der beiden vorgehenden Ansprüche, wobei nur das zweite Seitenwandelement (11) zusätzlich eine Lageraufnahme (5a) für den Zentralzylinder (5) bildet.

21. Verfahren zur Herstellung von Seitenwandelementen von Rotationsdruckmaschinen, bei dem
a) ein erstes Seitenwandelement (10) in einem Bearbeitungszentrum gespannt wird,
b) an in einem Koordinatensystem des Bearbeitungszentrums vorgegebenen Positionen Lageraufnahmen (1a, 2a, 3a) für wenigstens einen ersten Übertragungszylinder (2) und einen zweiten Übertragungszylinder (2), die miteinander oder je mit einem weiteren Übertragungszylinder (2) einen Druckspalt bilden, den Übertragungszylindern (2) zugeordneten Formzylinder (1) und den Formzylindern (1) zugeordneten Farbauftragseinrichtungen (3) geschaffen werden,
c) bei dem ein zweites Seitenwandelement (11) in einem Bearbeitungszentrum gespannt wird und
d) an in einem Koordinatensystem des Bearbeitungszentrums vorgegebenen Positionen Lageraufnahmen (1a, 2a, 2c, 3a, 5a) für einen Zentralzylinder (5) und wenigstens einen dritten, einen vierten und einen fünften Übertragungszylinder (2), von denen jeder mit dem Zentralzylinder (5) einen Druckspalt bildet, pro Übertragungszylinder (2) für je einen zugeordneten Formzylinder (1) und pro Formzylinder (1) für je eine zugeordnete Farbauftragseinrichtung (3) geschaffen werden,
e) wobei die in dem Koordinatensystem für die Formzylinder (1) oder die Farbauftragseinrichtungen (3) bei dem ersten Seitenwandelement (10) und die Formzylinder (1) oder die Farbauftragseinrichtungen (3) bei dem zweiten Seitenwandelement (11) vorgegebenen Positionen bei beiden Seitenwandelementen (10, 11) die gleichen sind.

22. Verfahren nach dem vorhergehenden Anspruch, wobei in das erste Seitenwandelement (10) zusätzlich zu den Lageraufnahmen (2a, 2b) für den ersten und zweiten Übertragungszylinder (2) wenigstens eine der Lageraufnahmen (2a, 2b, 2c), vorzugsweise sämtliche Lageraufnahmen für die Übertragungszylinder (2) des zweiten Seitenwandelements (11) und in das zweite Seitenwandelement (11) zusätzlich zu den Lageraufnahmen (2a, 2b, 2c) für den dritten, vierten und fünften Übertragungszylinder (2) wenigstens eine der Lageraufnahmen (2a, 2b), vorzugsweise sämtliche Lageraufnahmen für die Übertragungszylinder (2) des ersten Seitenwandelements (10) eingebracht werden.

23. Verfahren nach einem der zwei vorgehenden Ansprüche, wobei die in dem Koordinatensystem vorgegebenen Positionen für die Lageraufnahmen (1a, 3a) für einen der Formzylinder (1) und der diesem zugeordnete Farbauftragseinrichtung (3) bei dem ersten Seitenwandelement (10) und für den Formzylinder (1) und die diesem zugeordnete Farbauftragseinrichtung (3) bei dem zweiten Seitenwandelement (11) die gleichen sind.

24. Verfahren nach dem vorgehenden Anspruch, wobei die Farbauftrageinrichtung (3) mehrere Farbwalzen (7) umfasst und die in dem Koordinatensystem vorgegebenen Positionen der Lageraufnahmen (7a) für die Farbwalzen (7) bei dem ersten Seitenwandelement (10) und für die Farbwalzen (7) bei dem zweiten Seitenwandelement (11) die gleichen sind.
